# FASCICULE DE BREVET EUROPEEN

(11) **EP 0 081 541 B1**
(45) Date de publication et mention de la délivrance du brevet: **27.03.1985**
(21) Numéro de dépôt: 82901902.5
(22) Date de dépôt: 11.06.1982
(51) Int. Cl.: B28B 11/02, E04C 1/10

(54) **DISPOSITIF POUR AJUSTER LA HAUTEUR DE BLOCS DE CONSTRUCTION ET ANALOGUES**
VORRICHTUNG ZUM ANPASSEN DER HÖHE VON BAUBLOCKEN UND DERGLEICHEN
DEVICE FOR ADJUSTING THE HEIGHT OF BUILDING BLOCKS AND THE LIKE

(30) Priorité: 22.06.1981 BE 205169
(43) Date de publication de la demande: 22.06.1983
(73) Titulaire: Hanota Holdings S.A., L-1258 Luxembourg (LU)
(72) Inventeur: Van de CAVEYE, Yves, B-1410 Waterloo (BE); SCHAEFLE, Henri, F-60600 Clermont (FR)
(74) Mandataire: Callewaert, Jean
(86) Numéro de dépôt international: BE8200016
(87) Numéro de publication internationale: WO8300028

## Description

La présente invention est relative à un dispositif pour ajuster la hauteur de blocs de construction et analogues tel que défini dans le préambule de la revendication 1.

Le document FR-A-2 440 258 décrit et représente un tel dispositif qui peut, dans certains cas, présenter l'inconvénient de nécessiter une adaptation particulière des cycles de la presse pour la fabrication des blocs, par le fait que les blocs doivent se déplacer d'une manière discontinue à travers ce dispositif.

La présente invention vise à proposer un dispositif du type susdit qui puisse s'adapter aisément à tous les presses connus pour la fabrication de blocs de construction.

A cet effet, dans le dispositif suivant l'invention, le cylindre de nivellement est monté sur un châssis mobile en hauteur par rapport aux blocs à ajuster, entre une position haute, dans laquelle le cylindre est dans un état inactif, et une position basse, dans laquelle le cylindre peut accomplir l'aplatissement précité, les organes d'écartement ou de guidage étant fixes par rapport à ce châssis et coopérant avec la face supérieure d'un plateau ou planche portant lesdits blocs au moment où le cylindre se trouve dans sa position basse, la distance séparant le cylindre de nivellement de la partie de l'organe d'écartement ou de guidage destiné à coopérer avec le plateau ou planche portant les blocs à ajuster étant, dans cette position basse, sensiblement égale à la hauteur totale prédéterminée des blocs.

Avantageusement, les organes d'écartement et de guidage comprennent des roues ou galets montés à une distance fixe par rapport au cylindre de nivellement et se déplaçant sur la surface supérieure du plateau ou planche portant les blocs à ajuster, lorsque l'élément susdit est dans sa position basse.

D'autres détails et particularités de l'invention ressortiront de la description donnée ci-après à titres d'exemple non limitatif d'une forme de réalisation particulière de l'invention avec référence au dessin annexé qui montre schématiquement en élévation une forme de réalisation particulière d'un dispositif pour ajuster la hauteur des blocs de construction.

L'invention vise essentiellement la fabrication de blocs de béton et surtout de blocs de béton légers, par exemple à base d'argile expansé, présentant au moins un creux traversant les blocs de part en part sur toute la hauteur et pouvant être assemblés à sec de manière à former des canaux descendant dans lesquels peut être coulé un liant, notamment du béton.

On dépose sur les faces supérieures des blocs une quantité de matière, pouvant durcir et se fixer sur ces derniers, de préférence un produit à base de ciment et notamment de ciment pur, d'une hauteur qui soit supérieure à la différence entre une hauteur prédéterminée ou prescrite et la hauteur réelle du bloc considéré, et à aplatir, au moins partiellement, cette matière sur lesdites faces avant le durcissement de celles-ci jusqu'à ce que la hauteur totale dudit bloc corresponde sensiblement à la hauteur prédéterminée ou prescrite, cette hauteur totale étant formée par la somme de la hauteur réelle dudit bloc et celle de cette quantité de matière aplatie.

Cette matière est déposée sur les blocs dès qu'ils sortent de la presse, c'est-à-dire avant qu'ils ne soient secs, de manière à ce que cette matière puisse durcir et se fixer auxdits blocs, au moins partiellement sous l'effet de l'humidité contenue dans les blocs mêmes..

Pour des blocs creux destinés à être assemblés à sec et dans lesquels un béton doit éventuellement être coulé, on forme sur les bords supérieurs de chacun de ceux-ci au moins quatre petits tas, en forme de cônes, de la matière susdite répartis d'une manière telle à constituer une base stable pour la superposition de ces blocs, par exemple pour des blocs présentant une partie de forme parallélépipédique prolongée à une des extrémités par une fourche, ces tas pourraient avantageusement être prévus à proximité des coins de la partie parallélépipédique.

Ces tas sont alors aplatis jusqu'à ce que la hauteur totale des blocs corresponde sensiblement à la hauteur prédéterminée ou prescrite.

On forme d'abord dans un moule, au moyen d'une presse statique, des blocs dont la hauteur est inférieure, par exemple de 1 à 2 mm, à cette hauteur prédéterminée.

Ensuite, on dépose sur les blocs sortant de la presse et donc encore humides, une quantité, par exemple sous forme de tas de la matière précitée, notamment du ciment poudreux, dont la hauteur est supérieure à la différence de hauteur entre la hauteur prédéterminée et la hauteur réelle du bloc considéré.

Dans un stade suivant, on aplatit, notamment au moyen d'un rouleau ou cylindre, cette quan- titê de matière jusqu'à ce que la hauteur totale desdits blocs, formée par la somme de sa hauteur réelle et celle de la quantité de matière, corresponde sensiblement à la hauteur prédéterminée.

Dans un dernier stade, les blocs ainsi ajustés en hauteur sont soumis à un séchage et un durcissement.

Suivant l'invention, les blocs se déplacent d'une manière sensiblement continue à la sortie de la presse et de préférence aussi bien lors du dépôt des tas de la matière sur la surface supérieure des blocs que lors de l'aplatissement de ces tas.

Ces blocs sont notamment formés dans la presse statique sur des plateaux, appelés planches, qui, à la sortie de la presse, se déplacent sur un transporteur formé de deux chaînes sans fin parallèles animées d'un mouvement continu.

Le dispositif suivant l'invention présente l'avantage qu'il ne freine pas la production des blocs dans la presse statique, les opérations de dépôt de la matière sur les blocs et l'opération d'aplatissement de cette matière s'effectuant de préférence sans interruption de l'avancement des plateaux portant les blocs qui sortent de la presse.

L'aplatissement précité se réalise avantageusement au moyen d'un cylindre qui roule, sans glisser, au dessus des blocs, à la hauteur prédéterminée susdite.

La figure annexée montre d'une manière schématique une forme de réalisation particulière d'un dispositif permettant d'appliquer le procédé décrit ci-dessus.

Ce dispositif comprend essentiellement un appareil de dosage 1 pour déposer sur les faces supérieures de blocs 2 une quantité d'une matière sous forme de cônes 3 et un appareil égalisateur 4 pour aplatir ces cônes sur les blocs de manière à donner aux blocs une hauteur totale correspondant sensiblement à la hauteur prédéterminée ou prescrite susdite.

Ce dispositif est monté à la sortie d'une presse statique, non représentée, pour la fabrication de blocs de béton.

L'appareil de dosage 1 et l'appareil égalisateur 4 sont montés en série sur un même bâti rigide 5 de manière à former un ensemble monobloc.

L'appareil de dosage comprend une trémie 6 à fond incliné 7 distiné à contenir le produit poudreux, notamment le ciment, à déposer sur les blocs.

Cette trémie présente à sa partie la plus basse une série d'orifices 8 coopérant chacune avec un organe de fermeture séparé 9 permettant de régler la quantité de produit passant par chacun de ces orifices.

Cet appareil de dosage 1 est précédé par une brosse cylindrique 10 suspendue au bâti 5 à une hauteur réglable par des tirants à vis 11.

L'appareil égalisateur 4 comprend un élément de nivellement au-dessus d'un espace 12 dans lequel les blocs 2 peuvent être amenés pour aplatir les cônes 3, déposés sur les blocs par la trémie 6 de l'appareil de dosage 1.

En plus, des organes d'écartement ou de guidage 13 sont prévus pour maintenir l'élément de nivellement, à une distance de la face inférieure des blocs correspondant sensiblement à la hauteur prédéterminée susdite lors de l'aplatissement de la matière déposée sur les blocs.

Cet élément de nivellement comprend, dans la forme de réalisation montrée à la figure, trois cylindres identiques 14 dont leurs axes s'étendent dans un même plan sensiblement horizontal. Ces cylindres sont actionnés autour de leurs axes, de manière à ce que chaque point de leur surface cylindrique engendre une courbe cycloïdale par rapport aux blocs, c'est-à-dire roule, sans glisser sur la matière sur ces derniers.

Il faut donc un synchronisme relativement parfait entre la vitesse de rotation du cylindre 14 et la vitesse d'avancement des blocs 2 dans l'espace 12.

L'appareil égalisateur 4 comprend encore un cadre coulissant 15 suspendu, par l'intermédiaire de vis 16 commandées par des volants à poignée 17, à un cadre du bâti 5.

Les cylindres 14 sont montés à leur tour dans un châssis 19 qui peut subir un mouvement de descente et de montée, comme indiqué par les flèches 20, par rapport au cadre 15, entre une position haute, dans laquelle les cylindres se trouvent dans un état inactif, et un position basse, dans laquelle les cylindres peuvent accomplir l'opération d'aplatissement précitée.

Ce mouvement de montée et de descente du châssis 19 a lieu au moyen de vérins à soufflet 21.

Les organes d'écartement ou de guidage 13 sont fixes par rapport au châssis 19 portant les cylindres 14 et coopèrent avec le plateau ou la planche 22 portant les blocs 2 à ajuster au moment où les cylindres se trouvent dans leur position basse, c'est-à-dire à proximité de la surface supérieure des blocs. Il s'agit de la position montrée dans la figure.

Dans cette forme de réalisation particulière, les organes d'écartement et de guidage comprennent des roues ou galets 23 montés sur l'extrémité inférieure d'un profilé vertical 24 soudé sur le châssis 19. Ces roues ou galets 23 sont, dans la figure, au nombre de deux par cylindre 14 et s'étendent de part et d'autre du plan de symétrie vertical passant par l'axe d'un cylindre.

Des moyens sont prévus pour ajuster la distance entre les cylindres et les roues ou galets. Dans la forme de réalisation montrée à la figure, ces moyens sont constitués par des cales usinées 25 pouvant être placées entre l'extrémité inférieure du profilé 24 et des coussinets 26 fixés sur ce dernier et portant l'arbre de rotation des roues ou galets 23.

De tels moyens pourraient, par exemple, être utilisés pour adapter la distance séparant les cylindres 14, dans leur position basse, des planches 22 avec lesquelles coopèrent les galets ou roues 23 dans cette position.

Les roues ou galets 23 tournent librement autour de leur axe dans les coussinets 26, tandis que les cylindres 14 sont entraînés par l'intermédiaire d'un moto-réducteur 27 piloté par un variateur de fréquence incorporé. Cet entraînement a lieu par l'intermédiaire de courroies crantées 28 se déplaçant autour de pignons 29 montés sur l'arbre de rotation des différents cylindres 14.

Cet entraînement est tel qu'au moment où les cylindres se trouvent dans leur position basse, ils puissent rouler sur les blocs 2 sans glissement, c'est-à-dire de manière à ce que chaque point de la surface cylindrique des cylindres 14 engendre une courbe cycloïdale.

Le fonctionnement de ce dispositif est donc très simple.

Lorsqu'une planche 22 de blocs 2 sort de la presse statique, celle-ci est acheminée par une bande transporteuse 30, à travers le dispositif d'ajustage suivant l'invention, monté en aval de la presse.

Cette bande transporteuse 30, formée de préférence par deux chaînes sans fin parallèles, se déplaçant dans le sens de la flèche 31 d'une manière continue, entraîne d'abord les blocs endes- sous de la brosse 10, qui enlève de la surface supérieure 32 des blocs ba partie essentielle des bavures.

Ensuite, les blocs passent automatiquement et d'une manière continue en-dessous des ouvertures 8 de la trémie 6 de l'appareil de dosage 1 et des plots de ciment de forme conique 3 sont déposés à des endroits bien précis sur la surface supérieure 32 des blocs.

La planche 22 passe alors, toujours d'une manière sensiblement continue, dans l'espace 12 de l'appareil égalisateur 4. A ce moment, le châssis 19 portant les cylindres 14 est soumis à un mouvement de descente grâce aux vérins 21 jusqu'au moment où les roues ou galets 23 rencontrent la planche et roulent librement sur cette dernière, cette descente étant par exemple de l'ordre de 0,5 à 1 cm.

Dans cette position les cylindres, entraînés par le moto-réducteur 27, roulent sur les blocs 2 dans le sens des flèches 33 pour aplatir les plots de ciment 3 à une hauteur prédéterminée à partir de la surface supérieure de la planche 22.

A fin d'éviter que du sable, granules ou autre matière puisse se trouver sur le chemin de roulement des roues ou galets 23 de la planche, un dispositif de soufflage 34 est prévu sur le bâti 5 à l'entrée de l'espace 12 pour balayer ce chemin de roulement.

Grâce aux vis 16, le dispositif égalisateur et le dispositif doseur peuvent facilement être mis hors circuit. Le cadre mobile 15 porte non seulement le châssis 19 mais également la trémie 6.

Il est également important de prévoir un système de nettoyage efficace des rouleaux, par exemple des raclettes, non représentées, agissant sur les surfaces cylindriques des cylindres au moment où ces derniers sont dans la position haute, c'est-à-dire leur position non active.

Par ailleurs, dans certains cas, il pourrait être utile de prévoir des moyens séparés pour maintenir les planches et l'élément de nivellement dans une position sensiblement horizontale, et empêcher par exemple un basculement, au moment où les roues ou galets 23 entrent en contact avec ces planches.

Aussi pourrait-il être utile, si plusieurs cylindres 14 sont utilisés, comme dans la forme de réalisation montrée à la figure, de monter chaque cylindre sur un châssis 19 indépendant commandé séparément afin que les galets ou roues 23 puissent seulement descendre au moment où une planche se trouve en dessous du cylindre correspondant.

Il est bien entendu que l'invention n'est pas limitée à la forme de réalisation décrite et représentée à la figure et que bien des variantes peuvent être envisagées sans sortir du cadre du présent brevet.

C'est ainsi, par exemple, que les organes d'écartement et de guidage pourraient être remplacés par une double bande transporteuse entre laquelle sont pris les bords longitudinaux des planches 22 au moment de leur passage dans l'espace 12 et dans laquelle les planches sont maintenues à une distance constante par rapport à des appuis fixes contre lesquels peut buter le chassis 19 dans sa position la plus basse, de manière à se situer à la distance prédéterminée susdite permettant d'ajuster la hauteur des blocs 2. Il suffirait par exemple de prévoir une bande transporteuse inférieure qui permet d'appliquer la planche contre une bande transporteuse supérieure se déplaçant dans des rails de guidage ou encore un chemin de roulement au-dessus des deux bords longitudinaux des planches.

Une autre variante encore consiste à utiliser un élément de nivellement fixe en hauteur, mais comprenant des rouleaux subissant une translation suivant la direction de déplacement des blocs, en prévoyant cependant des moyens de transport séparés du transporteur 30, ce dernier se déplaçant d'une manière sensiblement continue, qui puissent libérer temporairement les planches de ce transporteur 30 pour les maintenir pendant un court laps de temps dans une position immobile à une distance bien déterminée, correspondant à la hauteur prescrite susdite, des cylindres 14 au moment où ces derniers aplatissent les cônes 3. Un tel arrêt momentané pourrait d'ailleurs également être prévu dans l'appareil de dosage.

Enfin, le procédé d'ajustage précité ne se limite pas nécessairement à des blocs creux destinés à être remplis de béton ou d'un autre liant quelconque, mais peut s'appliquer à tout type de blocs creux ou non, pouvant de préférence être posés à sec les uns sur les autres dans une construction de mur.

Par l'expression »face supérieure d'un bloc« utilisée dans le présent mémoire il y a lieu de comprendre la face du bloc sur laquelle il repose ou avec laquelle il est en contact avec un autre bloc dans une construction.

## Revendications

1. Dispositif pour ajuster la hauteur de blocs de construction et analogues, notamment de blocs (2) destinés à être posés à sec les uns sur les autres, comprenant un appareil de dosage (1) pour déposer sur les faces supérieures des blocs une quantité de matière (3) pouvant se durcir et se fixer sur ces derniers, un appareil égalisateur (4) pour aplatir cette matière (3) sur les blocs (2) de manière à donner à ces derniers une hauteur totale correspondant sensiblement à une hauteur prédéterminée, un transporteur (30) pour les blocs s'étendant à partir d'une presse dans laquelle sont formés les blocs (2) et se déplaçant d'une manière sensiblement continue à travers l'appareil égalisateur (4), au moins un cylindre de nivellement (14) sensiblement horizontal tournant autour de son axe au-dessus d'un espace (12) dans lequel lesdits blocs (2) sont amenés par le transporteur (30) pour aplatir la matière (3) déposée sur les blocs (2) par l'appareil de dosage (1), et des organes d'écartement ou de guidage (13) permettant de maintenir le cylindre susdit (14) à une distance relative de la face inférieure des blocs (2) correspondant sensiblement à la hauteur prédéterminée susdite lors de l'aplatissement de la matière (3) déposée sur les blocs (2), caractérisé en ce que le cylindre de nivellement (14) est monté sur un châssis (19) mobile en hauteur par rapport aux blocs à ajuster (2), entre une position haute, dans laquelle le cylindre est dans un état inactif, et une position basse, dans laquelle le cylindre peut accomplir l'applatisse- ment précité, les organes d'écartement ou de guidage (13) étant fixes par rapport à ce châssis (19) et coopérant avec la face supérieure d'un plateau ou planche (22) portant lesdits blocs (2) au moment où le cylindre (14) se trouve dans sa position basse, la distance séparant le cylindre de nivellement (14) de la partie de l'organe d'écartement ou de guidage (13) destinée à coopérer avec le plateau ou planche (22) portant les blocs à ajuster (2) étant, dans cette position basse, sensiblement égale à la hauteur totale prédéterminée des blocs (2).

2. Dispositif suivant la revendication 1, caractérisé en ce que les organes d'écartement et de guidage (13) comprennent des roues ou galets (23) montés à une distance fixe par rapport au cylindre de nivellement (14) et se déplaçant sur la surface supérieure du plateau ou planche (22) portant les blocs à ajuster (2), lorsque le cylindre susdit est dans sa position basse.

3. Dispositif suivant l'une ou l'autre des revendications 1 et 2, caractérisé en ce qu'il comprend des moyens d'ajustage (25) de la distance précitée correspondant à la hauteur prédéterminée des blocs, notamment des cales usinées.

4. Dispositif suivant l'une ou l'autre des revendications 2 et 3, caractérisé en ce que les roues ou galets (23) sont montés de manière sensiblement symétrique par rapport au plan vertical passant par l'axe de chaque cylindre de nivellement (14).

5. Dispositif suivant l'une quelconque des revendications 2 à 4, caractérisé en ce que les roues ou galets précités tournent librement autour de leur axe, s'étendant sensiblement parallèlement à celui du cylindre (14), ce dernier étant entraîné par l'intermédiaire d'un moto-réducteur (27) piloté par un variateur de fréquences.

6. Dispositif suivant l'une quelconque des revendications 1 à 5, caractérisé en ce qu'il comprend au moins une raclette par cylindre (14) permettant le nettoyage de la surface de ce dernier.

7. Dispositif suivant l'une quelconque des revendications 1 à 6, caractérisé en ce que le cylindre de nivellement (14) est actionné de manière à ce que chaque point de la surface cylindrique engendre une courbe cycloïdale par rapport aux blocs (2), c'est-à-dire roule, sans glisser, sur la matière (3) déposée sur ces derniers.

8. Dispositif suivant l'une quelconque des revendications 1 à 7, caractérisé en ce qu'il comprend plusieurs cylindres (14) d'axes sensiblement parallèles, chacun de ces cylindres étant monté sur un châssis (19) indépendant commandé séparément afin que les organes d'écartement (13) puissent seulement descendre au moment où des blocs (2) à ajuster se trouvent en dessous du cylindre correspondant.

## Patentansprüche

1. Vorrichtung zum Anpassen der Höhe von Blocksteinen u. dgl., insbesondere von Blocksteinen (2), welche dazu bestimmt sind, trocken aufeinandergelegt zu werden, mit einer Dosiereinrichtung (1) zum Aufbringen einer Menge eines Materials (3) auf die Oberseiten der Blocksteine, welches sich verfestigen und auf den Blocksteinen fixieren läßt, einer Ausgleichseinrichtung (4) zum Abflachen des Materials (3) auf den Blocksteinen (2) in einer solchen Weise, daß die Letzteren dadurch eine im wesentlichen einer vorbestimmten Höhe entsprechende Gesamthöhe erhalten, einer Transporteinrichtung (30) für die Blocksteine, welche von einer Presse, in welcher die Blocksteine (2) geformt werden, ausgeht und sich in im wesentlichen kontinuierlicher Weise an der Ausgleichseinrichtung (4) vor- überbewegt, wenigstens einer im wesentlichen waagerecht angeordneten Nivellierwalze (14), welche sich oberhalb eines Raums (12), in welchem die Blocksteine (2) zum Abflachen des von der Dosiereinrichtung (1) auf die Blocksteine (2) aufgebrachten Materials (3) auf der Transporteinrichtung (30) herangeführt werden, um ihre Achse dreht, und mit Abstands- oder Führungselementen (13) zum Halten der genannten Walze (14) in einem Abstand zur Unterseite der Blocksteine (2), welcher im wesentlichen der vorstehend genannten vorbestimmten Höhe nach dem Abflachen des auf die Blocksteine (2) aufgebrachten Materials (3) entspricht, dadurch gekennzeichnet, daß die Nivellierwalze (14) auf einem Rahmen (19) gelagert ist, welcher relativ zu den anzupassenden Blocksteinen (2) zwischen einer erhöhten Stellung, in welcher sich die Walze in einer Ruhestellung befindet, und einer abgesenkten Stellung auf und ab bewegbar ist, in welcher die Walze die genannte Abflachung ausführen kann, wobei die Abstands- oder Führungselemente (13) in bezug auf den Rahmen (19) fest angeordnet sind und zu dem Zeitpunkt, zu welchem sich die Walze (14) in der abgesenkten Stellung befindet, mit der Oberseite eines die Blocksteine (2) tragenden Tischs (22) zusammenwirken, und wobei der Abstand zwischen der Nivellierwalze (14) und den mit dem die anzupassenden Blocksteine (2) tragenden Tisch (22) zusammenwirkenden Teilen der Abstands- oder Führungselemente (13) in dieser abgesenkten Stellung im wesentlichen gleich der vorbestimmten Gesamthöhe der Blocksteine (2) ist.

2. Vorrichtung nach Anspruch 1, dadurch gekennzeichnet, daß die Abstands- oder Führungselemente (13) Räder oder Rollen (23) aufweisen, welche in einem feststehenden Abstand zur Nivellierwalze (14) gelagert sind und sich in der abgesenkten Stellung der Walze entlang der Oberfläche des die anzupassenden Blocksteine (2) tragenden Tischs (22) bewegen.

3. Vorrichtung nach Anspruch 1 oder 2, dadurch gekennzeichnet, daß sie Einrichtungen (25), insbesondere bearbeitete Keile, zum Einstellen des der vorbestimmten Höhe der Blocksteine entsprechenden vorstehend genannten Abstands aufweist.

4. Vorrichtung nach Anspruch 2 oder 3, dadurch gekennzeichnet, daß die Räder oder Rollen (23) in bezug auf die die Achse jeder Nivellierwalze (14) durchsetzende senkrechte Ebene im wesentlichen symmetrisch angeordnet sind.

5. Vorrichtung nach einem der Ansprüche 2 bis 4, dadurch gekennzeichnet, daß die genannten Räder oder Rollen frei um ihre Achsen drehbar gelagert sind, wobei sich die Achsen im wesentlichen parallel zu der der Walze (14) erstrecken und Letztere über einen von einem Frequenzwandler gesteuerten Getriebemotor (27) angetrieben ist.

6. Vorrichtung nach einem der Ansprüche 1 bis 5, dadurch gekennzeichnet, daß sie für jede Walze (14) wenigstens eine Abstreifklinge zum Reinigen der Oberfläche derselben aufweist.

7. Vorrichtung nach einem der Ansprüche 1 bis 6, dadurch gekennzeichnet, daß die Nivellierwalze (14) derart angetrieben ist, daß jeder Punkt der zylindrischen Oberfläche in bezug auf die Blocksteine (2) eine Zykloidkurve beschreibt, d. h. ohne Schlupf auf dem auf die Blocksteine aufgebrachten Material (3) abrollt.

8. Vorrichtung nach einem der Ansprüche 1 bis 7, dadurch gekennzeichnet, daß sie mehrere Walzen (14) mit im wesentlichen parallelen Achsen aufweist, wobei jede Walze auf einem eigenen Rahmen (19) gelagert ist, welcher getrennt betätigbar ist, so daß sich die Abstandselemente (13) allein zu dem Zeitpunkt absenken können, zu welchem sich die anzupassenden Blocksteine (2) unterhalb der jeweiligen Walze befinden.

## Claims

1. Device for adjusting the height of building blocks and the like, notably blocks (2) intended to be laid dry on one another, comprising a metering apparatus (1) for laying over the top surfaces of the blocks an amount of material (3) which can harden and set thereon, a levelling apparatus (4) for flattening this material (3) over the blocks (2) in such a way as to impart thereto a total height corresponding substantially to a predetermined height, a conveyor (30) for the blocks extending from a press inside which the blocks (2) are formed and moving substantially continuously through the levelling apparatus (4), at least one substantially horizontal levelling cylinder (14) rotating about its axis above a space (12), inside which said blocks (2) are fed by the conveyor (30) to flatten the material (3) laid on the blocks (2) by the metering apparatus (1) and spreading or guiding members (13) allowing to retain said cylinder (14) at a relative spacing from the bottom surface of the blocks (2) corresponding substantially to said predetermined height during the flattening of the material (3) laid over the blocks (2), characterized in that the levelling cylinder (14) is mounted on a frame (19) movable in the height relative to the blocks to be adjusted (2), between a high position in which the cylinder lies in an inactive condition, and a low position in which the cylinder may perform said flattening, the spreading or guiding members (13) being fixed relative to this frame (19) and cooperating with the top surface of a plate or board (22) bearing said blocks (2) at the moment where the cylinder (14) lies in the low position thereof, the spacing between the levelling cylinder (14) and the portion of the spacing or guiding member (13) intended to cooperate with the plate or board (22) bearing the blocks to be adjusted (2) being in this low position, substantially equal to the predetermined total height of the blocks (2).

2. Device according to claim 1, characterized in that the spreading and guiding members (13) comprise wheels or rollers (23) mounted at a fixed distance relative to the levelling cylinder (14) and moving over the top surface of the plate or board (22) bearing the blocks to be adjusted (2), when said cylinder lies in the low position thereof.

3. Device according to either one of claims 1 and 2, characterized in that it comprises means (25) for adjusting said distance corresponding to the predetermined height of the blocks, notably machined shims.

4. Device according to either one of claims 2 and 3, characterized in that the wheels or rollers (23) are mounted substantially symmetrically relative to the vertical plane passing through the axis of each levelling cylinder (14).

5. Device according to any one of claims 2 to 4, characterized in that said wheels or rollers rotate freely about their axis, extending substantially parallel to the axis of cylinder (14), said latter one being driven through a motorreducing gear (27) controlled by a frequency changer.

6. Device according to any one of claims 1 to 5, characterized in that it comprises at least one scraper per cylinder (14) allowing to clean the surface thereof.

7. Device according to any one of claims 1 to 6, characterized in that the levelling cylinder (14) is operated in such a way that each point from the cylinder-shaped surface generates a cycloidal curve relative to the blocks (2), that is rolls without slipping on the material (3) laid thereon.

8. Device according to any one of claims 1 to 7, characterized in that it comprises a plurality of cylinders (14) with substantially parallel axes, each one of said cylinders being mounted on a discrete frame (19) controlled separately for the spreading members (13) to be lowerable but on the moment where blocks (2) to be adjusted lie underneath the corresponding cylinder.
